# EUROPÄISCHE PATENTSCHRIFT

(11) **EP 0 414 105 B1**
(45) Veröffentlichungstag und Bekanntmachung des Hinweises auf die Patenterteilung: **03.11.1993**
(21) Anmeldenummer: 90115579.6
(22) Anmeldetag: 14.08.1990
(51) Int. Cl.: E04D 3/06

(54) **Vorrichtung zur Entwässerung insbesondere von Schräg- und Dachverglasung**
Drainage device, specially for inclined glazing and glazed roof
Dispositif de drainage, spécialement pour vitrage incliné et toit vitré

(30) Priorität: 24.08.1989 DE 3928024
(43) Veröffentlichungstag der Anmeldung: 27.02.1991
(73) Patentinhaber: MBS GeMont AG, CH-8801 Thalwil (CH)
(72) Erfinder: Straub, Theodor, D-8857 Wertingen (DE); Drexl, Erwin, D-8857 Wertingen (DE)
(74) Vertreter: Herrmann-Trentepohl, Werner, Dipl.-Ing.

(56) Entgegenhaltungen:
- EP-A- 0 266 667
- EP-A- 0 268 829
- EP-A- 0 314 052
- EP-A- 0 357 260
- DE-C- 3 735 016
- DE-C- 3 742 723

## Beschreibung

Die vorliegende Erfindung betrifft eine Vorrichtung zur Entwässerung insbesondere von Schräg- und Dachverglasungen, entsprechend dem Oberbegriff des Patentanspruches 1.

Schräg- und Dachverglasungen, die in Pfosten- und Riegelbauweise hergestellt sind, sind an sich bekannt. Dabei wird eine aus Pfosten und Riegeln erstellte Konstruktion aufgebaut und Ausfachelemente mit beispielsweise gegeneinander mittels in Schraubenkanäle einsetzbare Schrauben verspannbarer Dichtungsprofile eingesetzt.

Das besondere Problem bei derartigen Konstruktionen besteht zum einen in der ausreichenden Abdichtung im Bereich der Kreuzungspunkte zwischen in horizontalen und vertikalen Ebenen liegenden Dichtungsprofilen als auch in der sicheren Ableitung von eingetretenem oder durch Kondensation gebildetem Wasser. Insbesondere besteht ein Problem in der ausreichenden Abdichtung der für die Dränage vorgesehenen Bereiche in den Krezungspunkten, um eine unnötige Verteilung des abzuleitenden Wassers zu vermeiden.

Zur Lösung dieser Probleme sind unterschiedlichste Vorschläge bekannt, beispielsweise die Anordnung von in den Profilen verlaufenden Entwässerungskanälen mit Austrittsmündungen und dergleichen. Eine befriedigende Entwässerung und Verhinderung von Wasserverteilung oder Beschlagen durch Kondensation ist praktisch nicht bekannt. Auch besteht ein weiterer Nachteil der Systeme mit nach außen mündenden Entwässerungskanälen darin, daß Windkräfte das abzuleitende Wasser zurückdrücken oder Regenwasser von aupen in die Falzbereiche der Ausfachelemente hineindrücken können, so daß eine Entwässerung gar nicht erfolgt oder sogar der gegenteilige Effekt erreicht wird.

Aus der EP-A-0 268 892 sind Dichtungsstreifen für Glasdächer und Glasfassaden bekannt, wobei die Dichtungsstreifen zwischen Glas und einer vorzugsweise aus Metall bestehenden Rahmenkonstruktion als Auflage und Dichtungselemente angeordnet sind. Die Dichtungsstreifen überlappen sich in ihren Kreuzungspunkten so, daß eine optimale Abdichtung gegen eindringendes Regenwasser erzielt werden soll. Das an der Innenseite der Glasfläche auftretende Kondenswasser und eventuell sich bildender Tauwasserniederschlag werden von den bekannten Dichtungsstreifen jedoch nicht erfaßt.

Der Erfindung liegt somit die Aufgabe zugrunde, eine Vorrichtung zur Entwässerung insbesondere von Schräg- und Dachverglasungen gemäß dem Gattungsbegriff bereitzustellen, welche die vorgenannten Nachteile nicht aufweist und durch die eine ausreichende Abdichtung sowie eine sichere Ableitung von Wasser sowohl aus dem Falzbereich der Ausfachelemente als auch von Kondenswasser gewährleistet ist.

Die vorstehende Aufgabe wird durch die Merkmale des Patentanspruchs 1 gelöst.

Hiernach sind also für den Falzbereich der Ausfachungselemente und für die Ausfachungselementeninnenseiten zwei voneinander getrennte Entwässerungssysteme vorgesehen, zwischen denen ein Luftaustausch ausgeschlossen ist. Das in einer vertikalen Ebene verlaufende Dichtungsprofil weist dabei an wenigstens einem äußeren Rand eine parallel zur Symmetrieachse über die gesamte Länge der Konstruktion verlaufende Hohlkammer auf. Vorzugsweise ist auf beiden Seiten jeweils eine Hohlkammer vorgesehen. Diese begrenzen am Rand die Ablaufrinne und bieten den Vorteil, daß in den Ablaufrinnen gesammeltes Kondenswasser durch die Hohlkammern abgeführt werden kann.

In einer vorteilhaften Ausgestaltung der vorliegenden Erfindung ist vorgesehen, daß das in einer vertikalen Ebene verlaufende Dichtungsprofil an wenigstens einem äußeren Rand eine parallel zur Symmetrieachse über die gesamte Länge der Konstruktion verlaufende Hohlkammer aufweist. Vorzugsweise ist auf beiden Seiten jeweils eine Hohlkammer vorge-sehen. Diese begrenzen am Rand die Ablaufrinne und bieten den Vorteil, daß in den Ablaufrinnen gesammeltes Kondenswasser durch die Hohlkammern abgeführt werden kann.

In einer weiteren vorteilhaften Ausgestaltung der vorliegenden Erfindung ist vorgesehen, daß sowohl die in horizontalen als auch die in vertikalen Ebenen verlaufenden Dichtungsprofile im Bereich der Dichtlippen Sollbruchstellen aufweisen, so daß das Trennen der Dichtlippen von dem Fußbereich der Dichtungsprofile mit Vorteil vereinfacht ist.

In einer weiteren vorteilhaften Ausgestaltung der vorliegenden Erfindung ist an dem in einer horizontalen Ebene verlaufenden Dichtungsprofil an seinem im eingebauten Zustand obenliegenden Rand eine Ablaufrinne angeordnet, die mit einer angrenzenden Hohlkammer des in der vertikalen Ebene verlaufenden Dichtungsprofils über eine Öffnung verbunden ist. Somit kann in vorteilhafter Weise oberhalb des Dichtungsprofils Wasser gesammelt und zu den Kreuzungspunkten in den Bereich der Hohlkammern bzw. Ablaufrinnen der in vertikalen Ebenen verlaufenden Dichtungsprofile weiterge-leitet werden. Die Ablaufrinne ist vorteilhaft nach oben über ihre gesamte Länge geöffnet, so daß Kondenswasser vom Ausfachelement direkt über die Ablaufrinne und die Hohlkammer abgeleitet wird.

Vorteilhaft ist ferner vorgesehen, daß im Übergangsbereich von der nach oben offenen Ablaufrinne und der Hohlkammer ein in die Ablaufrinne formschlüssig eingesetztes, nach oben offenes Rohrsegment vorgesehen ist, welches in die Öffnung der Hohlkammer eingreift.

In einer weiteren vorteilhaften Ausgestaltung wird vorgeschlagen, daß das in einer horizontalen Ebene verlaufende Dichtungsprofil an seinem im eingebauten Zustand unten liegenden Rand wenigstens eine Hohlkammer aufweist.

Weiterhin wird mit Vorteil vorgeschlagen, daß an dem horizontal verlaufenden Dichtungsprofil ein Schenkel angeordnet ist, welcher sich im eingebauten Zustand zwischen dem Dichtungsprofil und einer äußeren horizontalen Dichtleiste erstreckt und somit in vorteilhafter Weise die vertikalen, zwischen den Ausfachelementen liegenden Räume abdichtet. Auf diesem Schenkel gesammeltes Wasser kann dann entsprechend zu den Kreuzungspunkten und von dort nach unten weitergeleitet werden. Der Schenkel kann im Kreuzungsbereich der Dichtungsprofile bis wenigstens in die innere Ablaufrinne weitergeführt sein und im spitzen Winkel zum oberen Anschlußbereich des horizontalen Dichtungsprofils verlaufen, wodurch das Auffangen und Ableiten von Schwitzwasser im bzw. aus dem Falzbereich begünstigt wird.

Die erfindungsgemäße Vorrichtung bietet den Vorteil, daß die in horizontalen Ebenen verlaufenden Dichtungsprofile in den Kreuzungspunkten in durch die vorgesehenen Sollbruchstellen vereinfachter Weise derart an die vertikalen Dichtungsprofile angesetzt werden können, daß zum einen die Einleitung von von den horizontalen Dichtungsprofilen gesammelten und weitergeleiteten Wassers in die Hohlkammern der nach unten führenden Dichtungsprofile und zum anderen eine ausreichende Abdichtung der Falzräume gegenüber den Dränagebereichen sichergestellt ist.

Durch die Erfindung werden im Prinzip zwei unabhängig voneinander funktionierende Entwässerungs-systeme für die Falzräume einerseits und die Ausfachungs-elementeninnenseiten andererseits vorgeschlagen, wobei die Ableitung des Wassers in beiden Fällen durch die in vertikalen Ebenen angeordneten Pfosten der Konstruktion nach unten erfolgt, allerdings in voneinander getrennten Ablaufrinnen- bzw Hohlkammersystemen. Ein Luftaustausch ist daher zwischen den Systemen ausgeschlossen.

Ein Ausführungsbeispiel der vorliegenden Erfindung ist in den beiliegenden Zeichnungen beschrieben. Dabei zeigen:
- Fig. 1: eine horizontale Schnittdarstellung durch ein Ausführungsbeispiel der erfindungsgemäßen Vorrichtung, und
- Fig. 2: eine vertikale Schnittdarstellung des Ausführungsbeispiels gem. Fig. 1.

Gemäß Fig. 1 ist an dem vertikal verlaufenden Pfosten 1 das in einer vertikalen Ebene verlaufende Dichtungsprofil 2 angeordnet. Die Ausfachelemente 3, 4 sind zwischen den Dichtungsprofilen 2 und 5 verspannt, wobei das äußere Dichtungsprofil 5 an einer äußeren Preßleiste 6 angeordnet ist und sich durch einen dafür vorgesehenen Schraubenkanal die Schraube 7 erstreckt. Auf die äußere Preßleiste 6 ist dann ein Abdeckprofil 8 aufgesetzt. Das Dichtungsprofil 2 ist mit seinen zur Befestigung ausgebildeten Profilstücken 9 in an sich bekannter Weise an dem Pfosten 1 angeordnet. Das Dichtungsprofil 2 weist einen Mittelsteg 10 auf, welcher die Sollbruchstelle 13 für den Schraubenkanal besitzt und an dessen beiden Seiten sich symmetrisch zur Mittelachse die Ablaufrinnen 11 anschließen. Die äußere Begrenzung der Ablaufrinnen 11 wird durch die mit Hohlkammern 12 versehenen Profilränder gebildet. An den Profilrändern befinden sich die Dichtlippen 15. Die Verbindung zwischen dem Hohlkammerbereich 12 und den Dichtlippen 15 ist mit den Sollbruchstellen 14 versehen.

Durch diese symmetrische Anordnung wird sich kondensierendes oder eintretendes Wasser immer in den Ablaufrinnen 11 sammeln und nach unten abfließen. Weiterhin wird durch die Dichtlippen und durch den Mittelsteg 10 der Schraubenkanal 27 gut abgedichtet.

Gemäß Fig. 2 ist an den horizontalen Riegel 16 das in einer horizontalen Ebene verlaufende Dichtungsprofil 17 angeordnet. Dieses weist ebenfalls einen Mittelsteg 18 mit Sollbruchstelle 28 für den Schraubenkanal 29 auf. An der im eingebauten Zustand oben liegenden Seite des Mittelkanals schließen sich eine Hohlkammer 19 sowie eine Ablaufrinne 20 an. Die Ablaufrinne 20 ist in Form eines Kreissegmentes ausgebildet und in Richtung zum Ausfachelement 25 geöffnet Die Ablaufrinne 20 ist über ein nach oben ebenfalls offenes Rohrsegment 30, welches eine Öffnung 31 in der Seitenwand der Hohlkammer 12 durchgreift, mit der Hohlkammer verbunden, so daß Kondenswasser von dem Ausfachelement über die Ablaufrinne 20 in die Hohlkammer und von dieser nach unten geleitet wird.

An der im eingebauten Zustand unterhalb des Mittelsteges liegenden Seite schließen sich zwei Hohlkammern 21 an, und an der oberen und unteren Außenseite sind die Dichtlippen 22 ausgebildet, wobei in der Verbindung zum Profilfuß die Sollbruchstellen 23 angeordnet sind. Die Dichtlippen 22 liegen dichtend gegen die Ausfachelemente 24, 25 an. Weiterhin weist das Dichtungsprofil 17 einen Schenkel 26 auf, der sich im eingebauten Zustand zwischen dem Dichtungsprofil und einer äußeren horizontalen Dichtleiste 32 erstreckt. Somit wird der zwischen den Ausfachelementen 24 und 25 liegende Falzraum 33 abgedichtet, und eintretendes oder kondensierendes Wasser kann über den eine weitere Rinne bildenden Schenkel 26 in die vertikalen Ablaufrinnen 11 abgeleitet werden.

Bei dem beschriebenen Ausführungsbeispiel ist vorgesehen, daß im Bereich der Kreuzungspunkte die Dichtlippen 15 über eine Länge entfernt werden, die der Breite des horizontalen Dichtungsprofils entspricht. Zu diesem Zwecke sind die Sollbruchstellen 14 vorgesehen. Bei den horizontalen Dichtungsprofilen 17 werden umgekehrt die Fußbereiche an den Sollbruchstellen 23 von den Dichtlippen 22 entfernt. Die aus den beidseitig überstehenden Dichtlippen 22 gebildeten Lappen der horizontalen Dichtungsprofile 17 werden nach hinten gebogen und greifen in die nach unten führenden Ablaufrinnen 11 der in vertikalen Ebenen verlaufenden Dichtungsprofile 2 ein. Der nach vorne stehende Schenkel 26 wird an den Enden der horizontalen Dichtungsprofile an der Verbindungsstelle zwischen dem Schenkel 26 und den Dichtlippen 22 eingeschnitten und beispielsweise mit einem Klemmstück nach unten gebogen oder ragt einfach in den vertikalen Raum zwischen den Ausfachelementen 3, 4 hinein, wie dies im rechten Teil der Fig.1 dargestellt ist.. Somit kann im horizontalen Bereich auftretendes Kondenswasser sich nicht mehr in der Konstruktion verteilen, sondern wird in die senkrechten Ablaufrinnen 11 des vertikalen Dichtungsprofiles 2 abgeleitet.

Die horizontal verlaufende Rinne 20 des horizontalen Dichtungsprofils 17 wird mit der senkrecht verlaufenden Hohlkammer 12 des vertikalen Dichtungsprofils 2 verbunden, indem der Außenrand des vertikalen Dichtungsprofils 2 an dieser Stelle durchbrochen wird. In der Rinne 20 gesammeltes Wasser wird nun über die Hohlkammern 12 der senkrechten Dichtungsprofile 2 nach unten abgeleitet. Dies ist aus dem rechten Teil der Fig.1 erkenntlich, welcher eine Schnittdarstellung im Bereich der Überlappung der Dichtungsprofile 2, 17 zeigt, während der linke Teil der Fig. 1 eine Schnittdarstellung im Bereich oberhalb der Kreuzungsstelle zeigt.

## Patentansprüche

1. Vorrichtung zum Entwässern insbesondere von Schräg- und Dachverglasungen in Pfosten- und Riegelbauweise, mit orthogonal verlaufenden Dichtungsprofilen (2, 17), die mit an ihren inneren Rändern angeordneten Dichtlippen (15, 22) dichtend an Ausfachelementen (3, 4, 24, 25) anliegen und mit einem in einer vertikalen Ebene verlaufenden Dichtungsprofil (2), das über die gesamte Länge der Konstruktion durchgehend angeordnet ist und wenigstens eine parallel zur Mittelachse verlaufende Ablaufrinne (11, 12) aufweist, wobei das in einer horizontalen Ebene verlaufende Dichtungsprofil (17) ebenfalls wenigstens eine parallel zur Mittelachse verlaufende Ablaufrinne (26) aufweist und an einem Kreuzungspunkt an das in der vertikalen Ebene verlaufende Dichtungsprofil (2) angeschlossen ist und wobei in dem in der vertikalen Ebene verlaufenden Dichtungsprofil (2) an der Anschlußstelle eine Öffnung angeordnet ist, über welche die vertikale Ablaufrinne mit der horizontalen Ablaufrinne verbunden ist, **dadurch** **ge****kennzeichnet,** daß zur Bildung von zwei voneinander getrennten, einen gegenseitigen Luftaustausch ausschließenden Entwässerungssystemen für den Falzbereich der Ausfachungselemente und für die Ausfachungselementeninnenseiten
a) das in der vertikalen Ebene verlaufende Dichtungsprofil (2) neben wenigstens einer zum Ausfachungsbereich offenen Ablaufrinne (11) wenigstens an einem äußeren Rand eine parallel zur Mittelachse, über die gesamte Länge der Konstruktion verlaufende Hohlkammer (12) aufweist, und
b) das in der horizontalen Ebene verlaufende Dichtungsprofil (17) an seinem im eingebauten Zustand oben liegenden Rand eine Ablaufrinne (20) aufweist, die mit der angrenzenden Hohlkammer des in der vertikalen Ebene verlaufenden Dicihtungsprofils über eine Öffnung verbunden ist.

2. Vorrichtung nach Anspruch 1, **dadurch gekennzeichnet,** daß die Ablaufrinne (20) nach oben geöffnet ist.

3. Vorrichtung nach Anspruch 2, **dadurch gekennzeichnet,** daß im Übergangsbereich von der nach oben offenen Ablaufrinne (20) und der Hohlkammer (12) ein in die Ablaufrinne formschlüssig eingesetztes, nach oben offenes Rohrsegment vorgesehen ist, welches in die Öffnung der Hohlkammer (12) eingreift.

4. Vorrichtung nach einem oder mehreren der Ansprüche 1 bis 3, **dadurch gekennzeichnet,** daß die Dichtungsprofile (2, 17) einen Mittelsteg (10, 18) aufweisen, welcher einen Schraubenkanal dichtend abdeckt.

5. Vorrichtung nach einem oder mehreren der Ansprüche 1 bis 4, **dadurch gekennzeichnet,** daß die Dichtungsprofile (2, 17) im Bereich der Dichtlippen (15, 22) Sollbruchstellen (14, 23) aufweisen, um ein einfaches Trennen der Dichtlippen (15, 22) von Fupbereichen der Dichtungsprofile (2, 17) im Bereich von Kreuzungspunkten zu gewährleisten.

6. Vorrichtung nach wenigstens einem der vorhergehenden Ansprüche, **dadurch gekennzeichnet,** daß das in der horizontalen Ebene verlaufende Dichtungsprofil (17) an seinem im eingebauten Zustand unten liegenden Rand wenigstens eine Hohlkammer (21) aufweist.

7. Vorrichtung nach wenigstens einem der vorhergehenden Ansprüche, **dadurch gekennzeichnet,** daß das in der horizontalen Ebene verlaufende Dichtungsprofil (17) einen Schenkel (26) aufweist, welcher sich im eingebauten Zustand zwischen dem Dichtungsprofil (17) und einer äußeren, horizontalen Dichtleiste derart erstreckt, daß der Raum zwischen übereinander liegenden Ausfachelementen (24, 25) nach unten abgedichtet ist.

8. Vorrichtung nach Anspruch 7, **dadurch gekennzeichnet,** daß der Schenkel (26) im Kreuzungsbereich der Dichtungsprofile (2, 17) bis wenigstens in die innere Ablaufrinne (11) weitergeführt ist.

9. Vorrichtung nach Anspruch 7 oder 8, **dadurch gekennzeich****net,** daß der Schenkel (26) im spitzen Winkel zum oberen Anschlußbereich des horizontalen Dichtungsprofils (17) verläuft.

## Claims

1. A device for the drainage more particularly of inclined and roof glazing of mullion and transom type construction, comprising sealing gaskets (2, 17), which extend orthogonally and which bear against filling elements (3, 4, 24, 25) by sealing lips (15, 22) disposed at their inner edges, and comprising a sealing gasket (2) which extends in a vertical plane and which is disposed continuously over the entire length of the structure and has at least one drainage channel (11, 12) extending parallel to the centre-line, the sealing gasket (17) which extends in a horizontal plane also having at least one drainage channel (26) extending parallel to the centre-line and being connected, at a point of intersection, to the sealing gasket (2) extending in the vertical plane, the latter gasket (2) having an opening at the junction, via which opening the vertical drainage channel is connected to the horizontal drainage channel, characterised in that in order to form two separate drainage systems for the rebate zone of the filling elements and for the filling element insides, such drainage systems excluding any mutual air exchange,
a) the sealing gasket (2) extending in the vertical plane has, in addition to at least one drainage channel (11) open towards the filling zone, at least at an outer edge, a hollow chamber (12) which extends parallel to the centre-line over the entire length of the structure and
b) the sealing gasket (17) which extends in a horizontal plane has at its edge situated at the top in the installed state a drainage channel (20) which is connected via an opening to the adjoining hollow chamber of the sealing gasket extending in the vertical plane.

2. A device according to claim 1, characterised in that the drainage channel (20) is open at the top.

3. A device according to claim 2, characterised in that a tubular segment open at the top and positively inserted into the drainage channel and engaging in the opening in the hollow chamber (12) is provided in the transition zone of the upwardly open drainage channel (20) and the hollow chamber (12).

4. A device according to one or more of claims 1 to 3, characterised in that the sealing gaskets (2, 17) have a central web (10, 18) which sealingly covers a screw passage.

5. A device according to one or more of claims 1 to 4, characterised in that the sealing gaskets (2, 17) have breaking points (14, 23) in the region of the sealing lips (15, 22) to ensure simple separation of the sealing lips (15, 22) from the base zones of the sealing gaskets (2, 17) in the area of points of intersection.

6. A device according to at least one of the preceding claims, characterised in that the sealing gasket (17) extending in the horizontal plane has as least one hollow chamber (20) at its bottom edge in the installed state.

7. A device according to at least one of the preceding claims, characterised in that the sealing gasket (17) extending in the horizontal plane has a limb (26) which in the installed state so extends between the sealing gasket (17) and an outer horizontal sealing strip that the space between superposed filling elements (24, 25) is sealed at the bottom.

8. A device according to claim 7, characterised in that the limb (26) is continued in the intersection zone of the sealing gaskets (2, 17) at least as far as the inner drainage channel (11).

9. A device according to claim 7 or 8, characterised in that the limb (26) extends at an acute angle to the top junction zone of the horizontal sealing gasket (17).

## Revendications

1. Dispositif de drainage, spécialement pour vitrages inclinés et toits vitrés, constitué par des montants et des traverses, avec des profilés d'étanchéité (2, 17) orientés orthogonalement, qui s'appliquent par des lèvres d'étanchéité (15, 22) disposées sur leurs bords internes de façon étanche contre des éléments de panneaux (3, 4, 24, 25) et comprenant un profilé d'étanchéité (2) orienté dans un plan vertical, qui est disposé de façon continue sur la totalité de la longueur de la construction et comprend au moins une rigole d'écoulement (11, 12) orientée parallèlement à l'axe médian, le profilé d'étanchéité (17) qui est dans un plan horizontal comprenant également au moins une rigole d'écoulement (20) orientée parallèlement à l'axe médian et raccordée au niveau d'un point de croisement au profilé d'étanchéité (2) qui est dans le plan vertical, et une ouverture étant constituée dans le profilé d'étanchéité (2) situé dans le plan vertical dans la position de raccordement, ouverture par laquelle la rigole d'écoulement verticale est reliée à la rigole d'écoulement horizontale, caractérisé en ce que pour former deux systèmes de drainage séparés l'un de l'autre et excluant un échange d'air mutuel dans la zone d'assemblage des éléments en forme de panneaux et des côtés internes de ceux-ci:
a) le profilé d'étanchéité (2) orienté dans le plan vertical comprend, en dehors d'au moins une rigole d'écoulement (11) ouverte en direction de la région des éléments de panneaux, au moins sur un bord externe une chambre creuse (12) parallèle au plan médian et s'étendant sur la totalité de la longueur de la construction, et
b) le profilé d'étanchéité (17) qui est orienté dans le plan horizontal comprend sur son bord situé en haut à l'état monté une rigole d'écoulement (20) qui est reliée par une ouverture à la chambre creuse contiguë du profilé d'étanchéité situé dans le plan vertical.

2. Dispositif selon la revendication 1, caractérisé en ce que la rigole d'écoulement (20) est ouverte vers le haut.

3. Dispositif selon la revendication 2, caractérisé en ce que dans la zone de passage entre la rigole d'écoulement (20) ouverte vers le haut et la chambre creuse (12) est prévu un segment de tube ouvert vers le haut et introduit par concordance de formes dans la rigole d'écoulement, qui débouche dans l'ouverture de la chambre creuse (12).

4. Dispositif selon l'une ou plusieurs des revendications 1 à 3, caractérisé en ce que les profilés d'étanchéité (2, 17) comprennent une branche centrale (10, 18) qui recouvre de façon étanche un canal à vis.

5. Dispositif selon l'une ou plusieurs des revendications 1 à 4, caractérisé en ce que les profilés d'étanchéité (2, 17) comprennent dans la région des lèvres d'étanchéité (15, 22) des positions de rupture de consigne pour assurer une séparation facile des lèvres d'étanchéité (15, 22) des régions de pied des profilés d'étanchéité (2, 17) dans la région des points de croisement.

6. Dispositif selon l'une au moins des revendications précédentes, caractérisé en ce que le profilé d'étanchéité (17) qui est situé dans le plan horizontal comprend au moins une chambre creuse (21) sur son bord situé vers le bas à l'état monté.

7. Dispositif selon l'une au moins des revendications précédentes, caractérisé en ce que le profilé d'étanchéité (17) situé dans le plan horizontal comprend une branche (26) qui s'étend à l'état monté entre le profilé d'étanchéité (17) et une baguette d'étanchéité horizontale extérieure de manière que l'espace situé entre des éléments de panneaux (24, 25) disposés l'un au-dessus de l'autre soit rendu étanche vers le bas.

8. Dispositif selon la revendication 7, caractérisé en ce que la branche (26) est prolongée dans la zone de croisement des profilés d'étanchéité (2, 17) jusqu'à au moins la rigole d'écoulement interne (11).

9. Dispositif selon la revendication 7 ou 8, caractérisé en ce que la branche (26) forme un angle aigu avec la zone de raccordement supérieure du profilé d'étanchéité horizontal (17).
